# EUROPÄISCHE PATENTSCHRIFT

(11) **EP 0 679 220 B1**
(45) Veröffentlichungstag und Bekanntmachung des Hinweises auf die Patenterteilung: **10.06.1998**
(21) Anmeldenummer: 94928299.0
(22) Anmeldetag: 12.10.1994
(51) Int. Cl.: F02D 41/30, F02D 41/06

(54) **VERFAHREN ZUR BEFÜLLUNG DES KRAFTSTOFFVERSORGUNGSSYSTEMS BEI EINER BRENNKRAFTMASCHINE**
METHOD OF FILLING THE FUEL-FEED SYSTEM OF AN INTERNAL-COMBUSTION ENGINE
PROCEDE DE REMPLISSAGE DU SYSTEME D'ALIMENTATION EN CARBURANT D'UN MOTEUR A COMBUSTION INTERNE

(30) Priorität: 21.10.1993 DE 4335891
(43) Veröffentlichungstag der Anmeldung: 02.11.1995
(73) Patentinhaber: ROBERT BOSCH GMBH, 70442 Stuttgart (DE)
(72) Erfinder: GRAS, Juergen, D-74321 Bietigheim-Bissingen (DE); LANG, Eberhard, D-74391 Erligheim (DE); FRANZKE, Klaus, D-71229 Leonberg (DE)
(86) Internationale Anmeldenummer: DE9401194
(87) Internationale Veröffentlichungsnummer: WO9511378

(56) Entgegenhaltungen:
- FR-A- 2 119 239
- US-A- 5 175 663
- PATENT ABSTRACTS OF JAPAN vol. 8, no. 50 (M-281) 7. März 1984 & JP,A,58 204 957 (TOYOTA JIDOSHA KOGYO KK.) 29. November 1983
- PATENT ABSTRACTS OF JAPAN vol. 6, no. 1 (M-105) 7. Januar 1982 & JP,A,56 124 636 (HITACHI LTD.) 30. September 1981
- PATENT ABSTRACTS OF JAPAN vol. 10, no. 163 (M-487) (2219) 11. Juni 1986 & JP,A,61 014 440 (FUJITSU TEN K.K.) 22. Januar 1986

## Beschreibung

### Stand der Technik

Die Erfindung geht aus von einem Verfahren zur Befüllung des Kraftstoffversorgungssystems bei einer Brennkraftmaschine nach der Gattung des Hauptanspruchs.

In Kraftstoffversorgungssystemen von Brennkraftmaschinen wird die elektrische Kraftstoffpumpe üblicherweise mit Hilfe des Steuergerätes angesteuert. Beim Starten läuft die Kraftstoffpumpe solange das Steuergerät erkennt, daß der Startschalter betätigt wird. Ist der Motor angesprungen, bleibt die Pumpe eingeschaltet. Eine Sicherheitsschaltung vermeidet das Fördern von Kraftstoff bei eingeschalteter Zündung und stehendem Motor, beispielsweise nach einem Unfall.

Nach einer Reparatur oder nach der Montage einer Einspritzanlage in einem Kraftfahrzeug muß der Kraftstoffkreislauf der Brennkraftmaschine wieder befüllt werden. Diese Befüllung sollte ohne Start der Brennkraftmaschine erfolgen um Katalysatorschäden durch magere Verbrennung zu Beginn des Laufs der Brennkraftmaschine zu verhindern.

Da jedoch ein längerer Betrieb der Kraftstoffpumpe ohne Start der Brennkraftmaschine bzw. laufende Brennkraftmaschine vermieden werden sollte, damit bei einem Unfall das Austreten größerer Kraftstoffmengen, beispielsweise aus geborstenen Kraftstoffleitungen vermieden wird, muß ein solcher Betrieb verhindert werden. Weiterhin wird eine solche Betriebsbeschränkung gewählt, damit beim Einschalten der Zündung Unfälle, beispielsweise durch nichtangeschlossene Kraftstoffleitungen nach Reparaturen am Kraftstoffkreislauf verhindert werden.

Die Aufgabe der Erfindung besteht darin, diese beiden an sich widersprüchlichen Forderungen einer gewollten langen Pumpenvorlaufzeit zur Kreislaufbefüllung und einer kurzen Pumpenvorlaufzeit im Normalbetrieb zu realisieren, ohne daß ein aufwendiger Eingriff in das Steuerungssystem der Brennkraftmaschine erforderlich wird.

### Vorteile der Erfindung

Das erfindungsgemäße Verfahren mit den Merkmalen des Anspruchs 1 hat den Vorteil, daß eine zuverlässige Befüllung des Kraftstoffkreislaufes der Brennkraftmaschine erzielt wird, ohne daß ein Start der Brennkraftmaschine erforderlich ist. Dabei ist weiterhin sichergestellt, daß bei normalem Start der Brennkraftmaschine eine kurze Vorlaufzeit der Kraftstoffpumpe erhalten wird und gleichzeitig wird sichergestellt, daß bei einem Unfall die Kraftstofförderung schnell gestoppt wird, so daß ein ungewolltes Austreten von Kraftstoff vermieden wird.

Erzielt werden diese Vorteile, indem die Steuereinrichtung, die die Ansteuerung der Elektrokraftstoffpumpe durchführt, wie im Anspruch 1 definiert, aus den gemessenen Größen: Drehzahl der Brennkraftmaschine, Drosselklappenwinkel, Lage des Zündschalters erkennt, ob ein Normalstart vorliegt oder eine Befüllung des Kraftstoffversorgungssystems der Brennkraftmaschine erfolgen soll.

Zusätzlich wird abgefragt, ob sich Motor- und Ausgangslufttemperatur in etwa gleichen und in einem bestmmten Bereich (z.B. 20 ... 30 °C) befinden.

In Abhängigkeit von dieser Erkennung wird in vorteilhafter Weise von der Steuereinrichtung entweder eine normale Elektrokraftstoffpumpenansteuerung realisiert oder eine Zeitsteuerung der Elektrokraftstoffpumpe. Diese Zeitsteuerung kann in besonders vorteilhafter Weise beim Auftreten vorgebbarer Bedingungen vom Steuergerät abgebrochen werden und es kann ein Übergang in die normale Elektrokraftstoffpumpenansteuerung erfolgen.

Durch Auswertung der Drosselklappenstellung lassen sich eindeutige Bedingungen realisieren, anhand derer von der Steuereinrichtung sicher erkannt werden kann, welcher Betrieb gewünscht wird. Wurde der Wunsch nach "Systembefüllung" einmal erkannt, so ist eine wiederholte Systembefüllung nicht mehr möglich.

Weitere Vorteile des erfindungsgemäßen Verfahrens werden durch die in den Unteransprüchen angegebenen Maßnahmen erzielt.

### Zeichnung

Die Erfindung ist in der Zeichnung dargestellt und wird in der nachfolgenden Beschreibung näher erläutert. Dabei zeigt Figur 1 eine grobe Übersicht über das Kraftstoffversorgungssystem einer Brennkraftmaschine einschließlich der erfindungswesentlichen Mittel zur Erfassung von Betriebszuständen. In Figur 2 ist ein Spannungs-Zeit-Diagramm für verschiedene Signale dargestellt.

### Beschreibung des Ausführungsbeispiels

In Figur 1 sind die zur Erläuterung der Erfindung erforderlichen Bestandteile eines Kraftstoffversorgungssystemes einer Brennkraftmaschine schematisch dargestellt. Dabei ist mit 10 die Steuereinrichtung, also beispielsweise das Steuergerät eines Kraftfahrzeuges bezeichnet. Dieses Steuergerät 10 steuert unter anderem auch die Elektrokraftstoffpumpe 11 an, wobei diese Ansteuerung mit Hilfe des Elektrokraftstoffpumpenrelais 12 erfolgt, dessen einer Anschluß mit der Batteriespannungsklemme B+ verbunden ist.

Dem Steuergerät werden die von Sensoren oder sonstigen Meßmitteln gelieferten Informationen zurgeführt. Als Sensoren bzw. Meßmittel, die aber nicht unbedingt alle vorhanden sein müssen, sind angegeben: Ein Drosselklappensensor 13, der den Winkel der Drosselklappe α DK mißt, ein Drehzahlsensor 14, zusätzlich ein Motortemperatursensor 17 sowie ein Ausgangslufttemperatursensor 18, ein beliebiger weiterer Sensor 15 sowie ein Spannungsmesser 16, der die Spannung an Klemme K1.15 mißt und damit erkennt, ob der Zündschalter Z offen oder geschlossen ist.

Die von den Sensoren bzw. dem Spannungsmesser ermittelten Daten werden dem Steuergerät 10 zugeführt und in diesem zur Steuerung bzw. Regelung der Brennkraftmaschine, beispielsweise der Zündung oder Einspritzung ausgewertet, die Signale werden vom Steuergerät 10 am Ausgang A abgegeben. Weiterhin liefert das Steuergerät 10 an einem Ausgang B in Abhängigkeit von den zugeführten Informationen bzw. erkannten Betriebsparametern Ansteuersignale für das Relais 12, das die Elektrokraftstoffpumpe 11 an Spannung legt oder von dieser trennt.

In Figur 2 sind die Signale, die für das Verständnis der Erfindung wesentlich sind, aufgetragen. Diese Signale sind Spannungsverläufe über der Zeit t. Im einzelnen ist dargestellt, das Signal an Klemme K1.15, das ein Maß dafür ist, ob der Zündschalter ein oder ausgeschaltet ist. Dieses Signal ist mit S1 bezeichnet. S2 bezeichnet das Ausgangssignal des Drosselklappensensors 13. Es ist low wenn der Drosselklappenwinkel α DK unter einem Grenzwinkel liegt und high wenn er darüber liegt.

Das Drehzahlsignal S3 ist low bis zum Start der Brennkraftmaschine zum Zeitpunkt ts und das Signal S4, das das Ansteuersignal für die Elektrokraftstoffpumpe 12, das vom Steuergerät 10 abgegeben wird, darstellt ist low bei ausgeschalteter Elektrokraftstoffpumpe und high bei eingeschalteter Kraftstoffpumpe.

Die in Figur 2 dargestellten Signalverläufe ergeben sich wenn vom Steuergerät erkannt wurde, daß es sich um eine Systembefüllung mit Kraftstoff handelt. Es läuft dann zunächst die Elektrokraftstoffpumpenzeitsteuerung, die beim Beispiel nach Figur 2 zwischen t1 und t3 stattfindet, Anschließend erfolgt der Übergang zur normalen EKP-Ansteuerung, wobei die einzelnen Übergangskriterien im folgenden genauer beschrieben werden.

Das nun beschriebene Verfahren wird also nur dann abgearbeitet, wenn das Steuergerät neu verbaut wurde bzw. wenn ein Löshen der Adaptionswerte erfolgte, also beim sogenannten Urstart. Ein solcher Urstart wird nach jeder größeren Reparatur am Einspritzsystem durchgeführt.

Die Unterscheidung des Fahrerwunsches nach Kraftstoffkreislaufbefüllung oder Normalstart des Fahrzeugs erfolgt im Steuergerät durch eine Auswertung der Stellung und Bewegung der Drosselklappe. Wird vor Einschalten der Zündung die Drosselklappe weit beispielsweise über einen Drosselklappenwinkel α DK von 80° geöffnet, läuft zunächst der normale Pumpenvorlauf ab, der etwa Δ t1=1 Sekunde dauert. In Figur 2 bezeichnet t1 den Beginn der Auslenkung der Drosselklappe. Zum Zeitpunkt t2 wird der Zündschalter Z geschlossen, gleichzeitig wird erstmals das Elektrokraftstoffpumpenrelais 12 geschlossen.

Wird nach beispielsweise einer Sekunde (Δ t1) die Drosselklappe weiterhin offengehalten (Signal S2 bleibt high), erfolgt nach einer definierten Zeitspanne Δ t2 eine weitere, längere Ansteuerung der Pumpe, die ca. 20 Sekunden beträgt und in Figur 2 mit Δ t3 bezeichnet ist. Diese Zeit ist zur Befüllung des Kraftstoffkreislaufes ausreichend.

Für den Beginn der Elektrokraftstoffpumpenzeitsteuerung müssen folgende Bedingungen erfüllt sein: Es muß die Drehzahl n=0 sein und es muß der Drosselkappenwinkel α DK größer als 80° sein, bevor an Klemme K1.15 Spannung gelegt wird. Zusätzlich kann die Bedingung, daß gilt: Motortemperatur TMOT etwa gleich der Ansauglufttemperatur TANS gestellt werden. Es muß weiterhin eine Urstarterkennung erfolgen und anschließend Spannung an Klemme K1.15 gelegt werden. Nur wenn alle diese Bedingungen erfüllt sind, läuft die Elektrokraftstoffpumpenzeitsteuerung ab.

Ein weiteres Kriterium für den Beginn der Zeitsteuerung kann darin liegen, daß erkannt wird, ob der Drosselklappenwinkel gleich Null wird nach einer vorgebbaren Zeitspanne nach dem Kraftstoffpumpenvorlauf.

Eine Verfeinerung dieser Vorgehensweise kann dadurch erreicht werden, daß der Fahrer nach dem ersten Pumpenvorlauf die Drosselklappe einmal vollständig schließen und wieder öffnen muß, damit ein Befüllungswunsch erkannt wird. Der sich dann ergebende Signalverlauf von S2 ist gestrichelt angedeutet, die Zeitspanne, während der die Drosselklappe geschlossen ist, ist mit Δ t4 bezeichnet. Durch das Geräusch der Kraftstoffpumpe ist die zeitliche Zuordnung der Drosselklappenbewegung für den Mechaniker in der Werkstatt oder am Band leicht möglich.

Unter bestimmten Bedingungen, beispielsweise wenn die Drehzahl größer als Null wird, wenn der Drosselklappenwinkel kleiner als 80° wird oder wenn die Spannung an Klemme K1. 15 abfällt, wenn also der Zündschalter Z geöffnet wird, erfolgt der Übergang in die normale Elektrokraftstoffpumpenansteuerung bzw. Abschalten der EKP.

Der Übergang von der Zeitsteuerung zur normalen EKP-Ansteuerung nach t3, also bei beginnendem Anlauf erfolgt bei üblichem Start. Die anderen Abbruchkriterien greifen im Fall eines Fehlers bzw. eines Unfalles.

Falls vom Steuergerät erkannt wird, daß keine Befüllung erforderlich ist, sondern daß ein Normalbetrieb erfolgen soll, wird keine EKP-Zeitsteuerung eingeleitet, sonder es läuft gleich der Normalbetrieb ab, bei dem zwar ein Pumpenvorlauf während eine Zeit von ca. einer Sekunde abläuft, jedoch die nächste Ansteuerung der EKP erst nach erkanntem Drehzahlanstieg bei t3 erfolgt.

Die Signale S1 bzw. S2 können gegebenenfalls vorzeitig low werden, dies führt zum Abbruch der EKP-Zeitsteuerung, die Signalverläufe sind gestrichelt dargestellt, die zugehörigen Abbruchbedingungen mit Ab1 bzw. Ab2 bezeichnet.

## Patentansprüche

1. Verfahren zur Befüllung des Kraftstoffversorgungssystems bei einer Brennkraftmaschine mit einer Kraftstoffpumpe, die mittels einer Steuereinrichtung betrieben wird und mit Mitteln zur Erfassung von Betriebszuständen der Brennkraftmaschine, die entsprechende Ausgangssignale abgeben, insbesondere bezüglich der Stellung der Drosselklappen, des Zündschalters oder der Drehzahl, dadurch gekennzeichnet, daß bei der Ansteuerung der Kraftstoffpumpe unterschieden wird zwischen Normalstart und Befüllung des Kraftstoffversorgungssystems, wobei die Unterscheidung von der Steuereinrichtung in Abhängigkeit von den erfaßten Betriebszuständen erfolgt und Befüllung erkannt wird, wenn wenigstens folgende Bedingungen erfüllt sind: die Drehzahl ist Null, der Drosselklappenwinkel ist größer als ein vorgebbarer Wert bevor der Zündschalter geschlossen wird und es wird auf Urstart erkannt.

2. Verfahren nach Anspruch 1, dadurch gekennzeichnet, daß die Steuereinrichtung das Steuergerät der Brennkraftmaschine ist.

3. Verfahren nach Anspruch 1 oder 2, dadurch gekennzeichnet, daß der Drosselklappenwinkel und die Stellung des Zündschaltes durch Überprüfung, ob die zugehörigen Signale high oder low sind, erkannt wird.

4. Verfahren nach Anspruch 3, dadurch gekennzeichnet, daß weitere Betriebsparameter die Motor- und/oder die Lufttemperatur sind.

5. Verfahren nach Anspruch 4, dadurch gekennzeichnet, daß die Motor- und/oder die Lufttemperatur in einem definierten Bereich liegen müssen, um eine gewünschte Befüllung des Systems mit Kraftstoff zu erkennen.

6. Verfahren nach Anspruch 1, 2 oder 3, dadurch gekennzeichnet, daß bei der Erkennung des Urstarts der Verlauf der Ausgangssignale der Mittel zur Erfassung der Stellung der Drosselklappe und des Zündschalters über der Zeit ausgewertet wird.

7. Verfahren nach Anspruch 6, dadurch gekennzeichnet, daß bei erkanntem Befüllungswunsch eine Elektrokraftstoffpumpenzeitsteuerung aktiviert wird, die vor dem Start der Brennkraftmaschine die Kraftstoffpumpe für eine vorgebbare Zeitspanne zusätzlich ansteuert.

8. Verfahren nach Anspruch 5, dadurch gekennzeichnet, daß bei Erkennung, daß die Drehzahl größer Null wird vom Steuergerät ein Übergang in die normale Elektrokraftstoffpumpenansteuerung eingeleitet wird.

9. Verfahren nach Anspruch 6, dadurch gekennzeichnet, daß das Steuergerät bei Erkennung, daß die Spannung U_{K1.15} an der Klemme K1.15, die dem Zündschalter zugeordnet ist, low wird oder daß der Drosselklappenwinkel α_{DK} kleiner als ein vorgebbarer Schwellwert wird, vom Steuergerät SG die Elektrokraftstoffpumpen Zeitsteuerung beendet wird.

10. Verfahren nach einem der vorhergehenden Ansprüche, dadurch gekennzeichnet, daß nach einmal erkannter Systembefüllung eine weitere Systembefüllung unterbunden wird, so daß keine weitere Elektrokraftstoffpumpen Zeitsteuerung aktiviert wird.

## Claims

1. Method for filling the fuel supply system in an internal combustion engine, with a fuel pump which is operated by means of a control device, and with means for detecting operating states of the internal combustion engine, which means emit corresponding output signals, in particular relating to the position of the throttle valves, the ignition switch or the rotational speed, characterized in that, when the fuel pump is activated, a differentiation is made between a normal start and filling of the fuel supply system, the differentiation being carried out by the control device as a function of the detected operating states and filling being recognized if at least the following conditions are met: the rotational speed is zero, the throttle-valve angle is greater than a specifiable value before the ignition switch is switched on, and an initial start is recognized.

2. Method according to Claim 1, characterized in that the control device is the control unit of the internal combustion engine.

3. Method according to Claim 1 or 2, characterized in that the throttle-valve angle and the position of the ignition switch are recognized by checking whether the associated signals are high or low.

4. Method according to Claim 3, characterized in that further operating parameters are the engine temperature and/or the air temperature.

5. Method according to Claim 4, characterized in that the engine temperature and/or the air temperature have to lie within a defined range in order to recognize desired filling of the system with fuel.

6. Method according to Claim 1, 2 or 3, characterized in that when the initial start is recognized, the waveform of the output signals of the means for detecting the position of the throttle valve and ignition switch is evaluated over time.

7. Method according to Claim 6, characterized in that, when it is recognized that filling is desired, a time control of an electric fuel pump is activated, which time control additionally activates the fuel pump for a specifiable period before the internal combustion engine starts.

8. Method according to Claim 5, characterized in that, on recognition that the rotational speed is becoming greater than zero, transfer to the normal activation of the electric fuel pump is initiated by the control unit.

9. Method according to Claim 6, characterized in that, on recognition that the voltage U_{K1.15} at the terminal K1.15, which is allocated to the ignition switch, is becoming low or that the throttle-valve angle α_{DK} is becoming lower than a specifiable threshold value, the time control of the electric fuel pump is terminated by the control unit SG.

10. Method according to one of the preceding claims, characterized in that, after system filling has been recognized, further system filling is suppressed, so that no further time control of the electric fuel pump is activated.

## Revendications

1. Procédé de remplissage du système d'alimentation en carburant d'un moteur à combustion interne qui comprend une pompe de carburant entraînée au moyen d'un dispositif de commande, et des moyens pour détecter des états de fonctionnement du moteur à combustion interne qui délivre des signaux de sortie correspondants, en particulier en ce qui concerne la position es clapets d'étranglement, de l'interrupteur d'allumage, ou de la vitesse de rotation,
caractérisé en ce que
lors de la commande de la pompe de carburant on fait la différence entre le démarrage normal et le remplissage du système d'alimentation en carburant, la différenciation par le dispositif de commande ayant lieu en fonction des états de fonctionnement détectés et le remplissage étant reconnu quant au moins les conditions suivantes sont remplies: la vitesse de rotation est nulle, l'angle de rotation du clapet d'étranglement est supérieur à une valeur que l'on peut définir au préalable avant que l'interrupteur de l'allumage soit fermé et on reconnaît le démarrage initial.

2. Procédé selon la revendication 1,
caractérisé en ce que
le dispositif de commande est l'appareil de commande du moteur à combustion interne.

3. Procédé selon la revendication 1 ou 2,
caractérisé en ce que
l'angle de rotation du clapet d'étranglement et la position de l'interrupteur d'allumage sont détectés en contrôlant si les signaux correspondants sont hauts ou bas.

4. Procédé selon la revendication 3,
caractérisé en ce que
d'autres paramètres de fonctionnement sont la température du moteur et/ou la température de l'air.

5. Procédé selon la revendication 4,
caractérisé en ce que
la température du moteur et/ou la température de l'air. doivent se trouver dans une zone définie pour détecter un remplissage voulu du système en carburant.

6. Procédé selon la revendication 1, 2 ou 3,
caractérisé en ce que
lors de la détection du démarrage initial, on exploite le déroulement des signaux de sortie des moyens servant à détecter la position du clapet d'étranglement et de l'interrupteur d'allumage en fonction du temps.

7. Procédé selon la revendication 6,
caractérisé en ce que
quand on a détecté un souhait de remplissage, on active une commande de synchronisation de la pompe électrique de carburant, qui commande en plus avant le démarrage du moteur à combustion interne la pompe de carburant pendant un laps de temps qui peut être défini au préalable.

8. Procédé selon la revendication 5,
caractérisé en ce que
quand on a détecté que la vitesse de rotation est supérieure à zéro, on introduit par l'appareil de commande un passage à la commande normale de synchronisation de la pompe électrique de carburant.

9. Procédé selon la revendication 6,
caractérisé en ce que
quand on a détecté que la tension U_{K1.15} à la borne K1.15, qui correspond à l'interrupteur d'allumage, devient basse ou que l'angle de rotation du clapet d'étranglement α_{DK} est inférieur à une valeur de seuil, qui peut être définie au préalable, l'appareil de commande SG met fin à la commande de synchronisation de la pompe électrique de carburant.

10. Procédé selon l'une des revendications précédentes,
caractérisé en ce que
quand on a détecté une fois le remplissage du système, un autre remplissage du système n'est pas possible de telle sorte que l'on n'active pas d'autre commande de synchronisation de la pompe électrique de carburant.
